# EUROPÄISCHE PATENTSCHRIFT

(11) **EP 2 307 645 B1**
(45) Veröffentlichungstag und Bekanntmachung des Hinweises auf die Patenterteilung: **08.08.2012**
(21) Anmeldenummer: 09737742.8
(22) Anmeldetag: 04.05.2009
(51) Int. Cl.: E05F 1/08, E05D 15/06, A47B 88/04

(54) **ANORDNUNG**
ARRANGEMENT
DISPOSITIF

(30) Priorität: 02.05.2008 DE 102008021948
(43) Veröffentlichungstag der Anmeldung: 13.04.2011
(73) Patentinhaber: FISCHER, Friedrich, 21037 Hamburg (DE)
(72) Erfinder: FISCHER, Friedrich, 21037 Hamburg (DE)
(74) Vertreter: Winter, Brandl, Fürniss, Hübner, Röss, Kaiser, Polte - Partnerschaft
(86) Internationale Anmeldenummer: PCT/DE2009/000594
(87) Internationale Veröffentlichungsnummer: WO 2009/132634

(56) Entgegenhaltungen:
- DE-A1- 19 546 051

## Beschreibung

Die Erfindung betrifft eine Anordnung gemäß dem Oberbegriff des Patentanspruchs 1.

In der Druckschrift DE 195 46 051 B4 ist ein Federgelenk gezeigt, dessen Spann- und Entspannwege gleich lang sind und mit gleicher Spann- bzw. Entspannkraft beaufschlagt sind.

Dem gegenüber liegt der Erfindung die Aufgabe zu Grunde, eine Anordnung zu schaffen, deren elastische Elemente über einen Spannweg mit einer Spannkraft geladen werden, wobei die Entladung über einen vom Spannweg unterschiedlichen Entspannweg mit einer von der Spannkraft abweichenden Entspannkraft stattfindet.

Diese Aufgabe wird gelöst durch eine Anordnung nach Patentanspruch 1.

Weitere vorteilhafte Ausgestaltungen der Erfindung sind in den abhängigen Patentansprüchen beschrieben.

Die erfindungsgemäße Anordnung dient zur versetzten Kraftentfaltung eines ersten und zumindest eines weiteren elastischen Elements entlang einer Relativbewegung zwischen einem Kulissenteil und einem Steuerteil. Jedes elastische Element hat einen freien Endabschnitt, der in einer Spannrichtung der Relativbewegung spannbar und jeweils an einer ersten Stelle der Relativbewegung gespannt festlegbar ist, wobei der freie Endabschnitt zumindest eines elastischen Elementes an einer von der zugeordneten ersten Stelle entlang der Relativbewegung beabstandeten Stelle auslösbar ist. Dadurch kann das entsprechende (zumindest eine) elastische Element an einer Stelle der Relativbewegung reaktiviert werden und seine Kraftwirkung beginnt an dieser Stelle der Relativbewegung, die unterschiedlich zu der Stelle ist, an der der Spannvorgang beendet wurde.

Bei einer bevorzugten Weiterbildung der erfindungsgemäßen Anordnung hat das Kulissenteil eine erste Arbeitskulisse und zumindest eine weitere Arbeitskulisse, und das Steuerteil hat eine erste Steuerkulisse und zumindest eine weitere Steuerkulisse. Die erste Steuerkulisse hat eine einzige Anlage, und die weiteren Steuerkulissen haben jeweils eine Spann-Anlage und eine davon in entlang der Relativbewegung beabstandete Entspann-Anlage. Jeder freie Endabschnitt ist in einer Arbeitskulisse und in einer damit in Wirkverbindung stehenden Steuerkulisse aufgenommen.

Bei einer besonders bevorzugten Weiterbildung hat jede Arbeitskulisse eine parallel zur Relativbewegung angeordnete Arbeitsbahn und einen Parkraum, in dem der zugeordnete freie Endabschnitt festlegbar ist. Die freien Endabschnitte werden bei einer Relativbewegung in Spannrichtung vom Steuerteil über die jeweilige Anlage (der ersten Steuerkulisse) bzw. Spann-Anlage (der zumindest einen weiteren Steuerkulisse) entlang der Arbeitsbahn geführt und von einer Parkschräge oder Parkbogen des Kulissenteils in den jeweiligen Parkraum überführt und dort gespannt festgelegt. Damit kann die Energie der elastischen Elemente gespeichert und später wieder abgerufen werden.

Bei einer besonders bevorzugten Weiterbildung werden bei einer Relativbewegung in einer der Spannrichtung entgegen gerichteten Entspannrichtung die freien Endabschnitte jeweils von einer Aktivierungsschräge oder einer Aktivierungskurve des Steuerteils aus dem jeweiligen Parkraum in die jeweilige Arbeitsbahn überführt und in Anlage mit der jeweiligen Anlage (der ersten Steuerkulisse) bzw. Entspann-Anlage (der weiteren Steuerkulissen) gebracht. Damit können die weiteren elastischen Elemente ihre zuvor über die jeweilige Spann-Anlage eingeleitete und gespeicherte Energie über die jeweilige dazu beabstandete Entspann-Anlagen wieder abgeben. Dadurch kann jedes weitere elastische Element an einer Stelle der Relativbewegung reaktiviert werden und seine Kraftwirkung beginnt an dieser Stelle der Relativbewegung, die unterschiedlich zur ersten Stelle ist, an der der Spannvorgang beendet wurde. Somit ist eine Verschiebung des Entspannungs-Arbeitsweges gegenüber dem Spannungs-Arbeitsweg der weiteren elastischen Elemente gegeben.

Damit die freien Endabschnitte der ruhenden elastischen Elemente die Relativbewegung und insbesondere den Arbeitsweg eines anderen elastischen Elements nicht blockieren, hat die erste Steuerkulisse einen geradlinigen Freilaufbahn, und die weiteren Steuerkulissen haben vor und hinter der jeweiligen Aktivierungsschräge oder dem Aktivierungsbogen geradlinige Freilaufbahnen.

Bei einem Ausführungsbeispiel der erfindungsgemäßen Anordnung haben die weiteren Arbeitskulissen jeweils benachbart zum Parkraum einen Spann-Ausweichraum, und die weiteren Steuerkulissen haben entsprechend benachbart zur Aktivierungsschräge jeweils eine Ausweichbahn.

Bei einem anderen Ausführungsbeispiel der erfindungsgemäßen Anordnung haben die weiteren Steuerkulissen je eine federvorgespannte Klappe, an der die jeweilige Aktivierungsschräge angeordnet ist. Die Klappe ermöglicht bei der Relativbewegung in Spannrichtung eine widerstandsarme Bewegung des jeweiligen freien Endabschnitts entlang der Steuerkulisse, während bei der Relativbewegung in Entspannrichtung der freie Endabschnitt von der Aktivierungsschräge aus dem Parkraum in die Arbeitsbahn überführt wird.

Bei beiden Ausführungsbeispielen ist sicher gestellt, dass die freien Endabschnitte der gespannt ruhenden weiteren elastischen Elemente die Relativbewegung und insbesondere den Arbeitsweg des freien Endabschnitts eines anderen elastischen Elements nicht blockieren.

Bei einer bevorzugten Weiterentwicklung hat jede weitere Arbeitskulisse an ihrem dem Parkraum gegenüber liegenden Ende einen Freilauf-Ausweichraum, in den der jeweilige weitere freie Endabschnitt bei einer Relativbewegung in Entspannrichtung von einer Freilaufschräge oder Freilaufkurve der Steuerkulisse überführbar ist.

Die Freilauf-Ausweichräume, die Parkräume und die Spann-Ausweichräume sind vorteilhafter Weise quer zur Relativbewegung angeordnete Kulissenabschnitte, so dass eine darin aufgenommener freier Endabschnitt auf einfache Weise so lange in Richtung der Relativbewegung blockiert ist, bis er durch die Steuerkulisse seitlich heraus geschoben wird.

Bei einer besonders bevorzugten Weiterbildung der erfindungsgemäßen Anordnung sind die Freilauf-Ausweichräume, die Parkräume und die Spann-Ausweichräume entlang der Relativbewegung jeweils an gleichen Stellen des Kulissenteils angeordnet, so dass eine synchrone Spannung und gespannte Festlegung der elastischen Elemente erfolgen kann.

Vorzugsweise entsprechen die Abstände der Aktivierungsschrägen von benachbarten Steuerkulissen und die Abstände der Entspann-Anlagen von benachbarten Steuerkulissen der Länge der Arbeitsbahnen der Arbeitskulissen. Dadurch kann die Kraftwirkung eines elastischen Elements entlang der Arbeitsbahn genau an der Stelle der Relativbewegung in Entspannrichtung beendet sein, an der die Kraftwirkung eines benachbarten elastischen Elements beginnt, so dass sich eine vorteilhafte Aneinanderreihung der Entspannabschnitte der elastischen Elemente ergibt.

Vorzugsweise ist ein dem freien Endabschnitt gegenüber liegender Endabschnitt jedes elastischen Elements am Kulissenteil befestigt.

Eine Variante der erfindungsgemäßen Anordnung hat zwei weitere elastische Elemente, zwei weiteren Arbeitskulissen und zwei weiteren Steuerkulissen. Damit ist eine Variante geschaffen, die eine synchrones Spannen und ein sequentielles wegversetztes Entspannen der insgesamt drei elastischen Elemente ermöglicht.

Eine bevorzugte Weiterbildung der erfindungsgemäßen Anordnung hat einen Dämpfer, über den die Relativbewegung in Entspannrichtung gedämpft wird.

Je nach Auslegung kann das elastische Element eine Zugfeder oder eine Druckfeder sein, wobei der gegenüber liegende Endabschnitt einer Zugfeder ausgehend vom jeweiligen Freilauf-Ausweichraum in Entspannrichtung am Kulissenteil befestigt ist, während der gegenüber liegende Endabschnitt einer Druckfeder ausgehend vom jeweiligen Freilauf-Ausweichraum in Spannrichtung am Kulissenteil befestigt ist.

Bei einem Anwendungsbeispiel ist das Kulissenteil ortsfest an einem Möbel und das Steuerteil beweglich an einer Schublade befestigt.

Im Folgenden werden anhand der Figuren verschiede Ausführungsbeispiele der Erfindung detailliert beschrieben. Es zeigen:
Figur 1 ein erstes Ausführungsbeispiel einer erfindungsgemäßen Anordnung mit einer ersten und mit zwei zusätzlichen Federn;
Figur 2 das erste Ausführungsbeispiel in einem Vorlauf;
Figur 3 das erste Ausführungsbeispiel zu Beginn der Ladung der drei Federn;
Figur 4 das erste Ausführungsbeispiel zu Beginn der Festlegung der Federenden;
Figur 5 das erste Ausführungsbeispiel am Ende der Festlegung der Federenden und am Beginn eines Freilaufs;
Figur 6 das erste Ausführungsbeispiel zu Beginn eines Ausweichens des zweiten Federendes;
Figur 7 das erste Ausführungsbeispiel während des Ausweichens des zweiten Federendes;
Figur 8 das erste Ausführungsbeispiel nach dem Ausweichen des zweiten Federendes und zu Beginn eines Ausweichens des dritten Federendes;
Figur 9 das erste Ausführungsbeispiel während des Ausweichens des dritten Federendes;
Figur 10 das erste Ausführungsbeispiel nach dem Ausweichen des dritten Federendes in einem Freilauf;
Figur 11 das erste Ausführungsbeispiel zu Beginn der Aktivierung der dritten Feder;
Figur 12 das erste Ausführungsbeispiel während der Aktivierung der dritten Feder;
Figur 13 das erste Ausführungsbeispiel am Ende der Entladung der dritten Feder und während der Aktivierung der zweiten Feder;
Figur 14 das erste Ausführungsbeispiel während der Entladung der zweiten Feder und zu Beginn der Überführung des dritten Federendes in die Freilaufbahn;
Figur 15 das erste Ausführungsbeispiel am Ende der Entladung der zweiten Feder und während der Aktivierung der ersten Feder;
Figur 16 das erste Ausführungsbeispiel während der Entladung der ersten Feder und zu Beginn der Überführung des zweiten Federendes in die Freilaufbahn;
Figur 17 das erste Ausführungsbeispiel am Ende der Entladung der ersten Feder und während einer Rückholung des zweiten und des dritten Federendes;
Figur 18 das erste Ausführungsbeispiel während der Rückholung des zweiten und des dritten Federendes im Freilauf;
Figur 19 einen Ausschnitt eines zweiten Ausführungsbeispiels einer erfindungsgemäßen Anordnung;
Figur 20 den Ausschnitt des zweiten Ausführungsbeispiels gemäß Figur 19 während des Passierens des Aktivierungsabschnitts; und
Figur 21 den Ausschnitt des zweiten Ausführungsbeispiels nach dem Passieren des Aktivierungsabschnitts in einem Freilauf.

Figur 1 zeigt ein erstes Ausführungsbeispiel einer erfindungsgemäßen Anordnung zur versetzten Kraftentfaltung von drei Druckfedern 1 a, 1b, 1 c. Die erfindungsgemäße wegversetzte Kraftentfaltung findet bei diesem Ausführungsbeispiel während einer geradlinigen Bewegung eines Steuerteils 2 gegenüber einem ortsfesten Kulissenteil 4 statt. Die Bewegung erfolgt (in Figur 1) senkrecht und ist über eine (nicht gezeigte) Einrichtung geführt. Bei einem beispielhaften Anwendungsfall kann das Kulissenteil 4 an einem Möbel befestigt sein, während das Steuerteil 2 an einem starren geführten Schubfach befestigt ist.

Das Kulissenteil 4 hat drei Arbeitskulissen 6a, 6b, 6c, in denen jeweils ein freier Endabschnitt 8a, 8b, 8c der Druckfedern 1 a, 1b, 1 c geführt ist, während der jeweils gegenüber liegende Endabschnitt 10a, 10b, 10c der Druckfedern 1 a, 1b, 1 c an einem (in Figur 1) unteren Bereich des Kulissenteils 4 befestigt ist.

Jede Arbeitskulisse 6a, 6b, 6c hat eine Arbeitsbahn 12a, 12b, 12c, die parallel zur Bewegungsrichtung angeordnet ist. Die Länge der Arbeitsbahnen 12a, 12b, 12c entspricht etwa einem Spann- bzw. Entspannweg der Druckfedern 1a, 1b, 1 c, während ihre Breite etwas größer ist als die Durchmesser der darin aufgenommenen freien Endabschnitte 8a, 8b, 8c der Druckfedern 1a, 1b, 1c.

Am jeweiligen (in Figur 1) unteren Ende der Arbeitsbahnen 12a, 12b, 12c sind Parkräume 14a, 14b, 14c angeordnet, deren Seitenflanken quer zur Bewegungsrichtung angeordnet sind, und die über schräge Kulissenabschnitt (45°) mit der jeweiligen Arbeitsbahn 12a, 12b, 12c verbunden sind. Die schrägen Kulissenabschnitte sind einseitig jeweils von einer Parkschräge 20a, 20b, 20c begrenzt.

Die zweite und die dritte Arbeitskulisse 6b, 6c haben im Anschluss an den jeweiligen Parkraum 14b, 14c einen Spann-Ausweichraum 16b, 16c, der jeweils in Verlängerung des Parkraums 14b, 14c und wie dieser rechtwinklig zur Arbeitsbahn 12b, 12c und damit quer zur Bewegungsrichtung ausgerichtet ist.

An den (in Figur 1) oberen Enden der Arbeitsbahnen 12b, 12c ist jeweils ein Freilauf-Ausweichraum 18b, 18c angeordnet, der ebenfalls rechtwinklig zur Arbeitsbahn 12b, 12c und damit quer zur Bewegungsrichtung ausgerichtet ist.

Das Steuerteil 2 hat drei Steuerkulissen 22a, 22b, 22c, die zueinander die gleichen Abstände haben, wie die Arbeitskulissen 6a, 6b, 6c des Kulissenteils 4. Jede Steuerkulisse 22a, 22b, 22c hat im (in Figur 1) unteren Bereich des Steuerteils 2 eine Vorlaufbahn, die jeweils parallel zur Bewegungsrichtung ausgerichtet ist und mit der zugeordneten Arbeitsbahn 12a, 12b, 12c des Kulissenteils 4 fluchtet bzw. mit dieser auf einer Wirklinie entlang der Bewegungsrichtung liegt.

Weiterhin hat das Steuerteil 2 Freilaufbahnen 26a, 26b, 27b, 26c, 27c, die ebenfalls parallel zur Bewegungsrichtung angeordnet sind und mit den entsprechenden Parkräumen 14a, 14b, 14c des Kulissenteils 4 auf gemeinsamen Wirklinien liegen. Zusätzlich liegen die Freilaufbahnen 26b, 27b auf einer Wirklinie mit dem Freilauf-Ausweichraum 18b, und die Freilaufbahnen 26c, 27c liegen entsprechend auf einer Wirklinie mit dem Freilauf-Ausweichraum 18c.

Die Vorlaufbahnen 24a, 24b, 24c sind mit den Freilaufbahnen 26a, 26b, 26c jeweils über einen schrägen Kulissenabschnitt (45°) verbunden, wobei die Steuerkulisse 22a dort eine Aktivierungsschräge 34a hat, währen die beiden weiteren Steuerkulissen 22b, 22c dort jeweils eine Rückholschräge 28b, 28c haben. Die Aktivierungsschräge 34a und die Rückholschrägen 28b, 28c liegen in der Wirklinie mit der jeweiligen Freilaufbahn 26a, 26b, 26c. Weiterhin ist im Bereich des jeweiligen schrägen Kulissenabschnitts eine Anlage 30a bzw. zwei Spann-Anlagen 30b, 30c angeordnet, die in der Wirklinie der jeweiligen Vorlaufbahn 24a, 24b, 24c liegen. Die Anlage 30a und die Spann-Anlagen 30b, 30c sind quer zur Bewegungsrichtung ausgerichtet, wobei in einem Übergangsbereich zur jeweiligen Freilaufbahn 26a, 26b, 26c jeweils eine Übergangsschräge (45°) vorgesehen ist.

Die zweite Steuerkulisse 22b hat im Abstand x zur Spann-Anlage 30b eine Entspann-Anlage 31 b, während die Steuerkulisse 22c im Abstand 2x zur Spann-Anlage 30c eine Entspann-Anlage 31 c hat. Dabei entspricht x der Länge der Arbeitsbahnen 12a, 12b, 12c des Kulissenteils 4. Die Entspann-Anlagen 31 b, 31c liegen auf jeweils einer gemeinsamen Wirklinie mit den Spann-Anlagen 30b, 30b und mit den Arbeitsbahnen 12b, 12c, wobei die Entspann-Anlagen 31 b, 31 c einschließlich der Übergangsschrägen wie die Spann-Anlagen 30b, 30c ausgebildet sind.

Auf der Wirklinie zwischen der Entspann-Anlage 31 b und der Spann-Anlage 30b ist eine Freilaufschräge 32b angeordnet, und auf der Wirklinie zwischen der Entspann-Anlage 31 c und der Spann-Anlage 30c ist entsprechend eine Freilaufschräge 32c angeordnet. Die Freilaufschrägen 32b, 32c sind in der Nähe der Entspann-Anlagen 31 b, 31c angeordnet und sind - wie alle Schrägen der erfindungsgemäßen Anordnung - um etwa 45° zur Bewegungsrichtung zwischen dem Steuerteil 2 und dem Kulissenteil 4 angestellt.

Benachbart zu den Entspann-Anlagen 31 b, 31 c und den Freilaufschrägen 32b, 32c sind auf der Wirklinie zwischen den Freilaufbahnen 27b, 27c und den Freilaufbahnen 26b, 26c jeweils Aktivierungsschrägen 34b, 34c angeordnet, die die Freilaufbahnen 27b, 27c (in Figur 1) nach unten begrenzen.

An der der Entspann-Anlage 31b, 31c bzw. der Freilaufschräge 32b, 32c gegenüber liegenden Seite jeder Aktivierungsschräge 34b, 34c ist eine vergleichsweise kurze Ausweichbahn 36b, 36c vorgesehen, die mit dem jeweiligen Spann-Ausweichraum 16b, 16c des Kulissenteils 4 fluchtet bzw. mit diesem auf einer Wirklinie liegt. Die Ausweichbahnen 36b, 36c haben jeweils an ihren beiden in Bewegungsrichtung betrachteten Endabschnitten eine Schräge.

Während die Arbeitskulissen 6a, 6b, 6c des Kulissenteils 4 abgeschlossen sind, so dass die darin geführten freien Endabschnitte 8a, 8b, 8c nicht aus ihnen entweichen können, sind Vorlaufbahnen 24, 24b, 24c der Steuerkulissen 22a, 22b, 22c des Steuerteils 2 jeweils geöffnet, so dass die freien Endabschnitte 8a, 8b, 8c aus ihnen heraus geführt werden können.

Im Folgenden wird mit Bezug zu den Figuren 2 bis 19 die Funktion des ersten Ausführungsbeispiels der erfindungsgemäßen Anordnung erläutert, wobei die Figuren 2 bis 18 aufeinander folgende Zustände bzw. Positionen der erfindungsgemäßen Anordnung zeigen.

Figur 2 zeigt das erste Ausführungsbeispiel der erfindungsgemäßen Anordnung in einem Frei- bzw. Vorlauf. Dazu wurde das Steuerteil 2 auf das Kulissenteil 4 zu bewegt. Dabei sind die freien Endabschnitte 8a, 8b, 8c in die jeweilige Vorlaufbahn 24a, 24b, 24c eingetreten. In diesem Zustand üben die entspannten Druckfedern 1 a, 1 b, 1 c über ihre freien Endabschnitte 8a, 8b, 8c keinerlei Kraft auf die Anordnung aus.

Figur 3 zeigt das erste Ausführungsbeispiel der erfindungsgemäßen Anordnung am Beginn der Ladung der Druckfedern 1a, 1b, 1c. Dazu kommen die Anlage 30a und die Spann-Anlagen 30b, 30c in Anlage mit den freien Endabschnitten 8a, 8b, 8c und beginnen, diese entlang der jeweiligen Arbeitsbahn 12a, 12b, 12c zu bewegen.

Figur 4 zeigt das erste Ausführungsbeispiel der erfindungsgemäßen Anordnung am Beginn der Festlegung der freien Endabschnitte 8a, 8b, 8c. Dabei befinden sich die freien Endabschnitte 8a, 8b, 8c am Ende der jeweiligen Arbeitsbahn 12a, 12b, 12c und werden von der Anlage 30a bzw. Spann-Anlagen 30b, 30c gegen die jeweilige Parkschräge 20a, 20b, 20c gedrückt. Dadurch werden die freien Endabschnitte 8a, 8b, 8c (in Figur 4) nach rechts in Richtung des jeweiligen Parkraums 14a, 14b, 14c gedrängt.

Figur 5 zeigt das erste Ausführungsbeispiel der erfindungsgemäßen Anordnung am Ende der Festlegung der freien Endabschnitte 8a, 8b, 8c und am Beginn eines Freilaufs des Steuerteils 2. Dabei sind die freien Endabschnitte 8a, 8b, 8c einerseits im jeweiligen Parkraum 14a, 14b, 14c des Kulissenteils 4 und andererseits in der jeweiligen Freilaufbahn 26a, 26b, 26c des Steuerteils 2 aufgenommen. Somit sind die Druckfedern 1a, 1b, 1 c gespannt bzw. geladen, wobei ihre freien Endabschnitte 8a, 8b, 8c keine Federkraft auf das Steuerteil 2 ausüben. Somit kann dieses frei (in Figur 5) weiter nach unten bewegt werden.

Figur 6 zeigt das erste Ausführungsbeispiel der erfindungsgemäßen Anordnung am Beginn eines Ausweichens des zweiten freien Endabschnitts 8b. Dabei läuft die Rückseite der Aktivierungsschräge 34b des Steuerteils 2 gegen den freien Endabschnitt 8b, wodurch dieser aus dem Parkraum 14b in den Spann-Ausweichraum 16b (in Figur 6) nach rechts gedrängt wird.

Figur 7 zeigt das erste Ausführungsbeispiel der erfindungsgemäßen Anordnung während des Ausweichens des zweiten freien Endabschnitts 8b. Dabei befindet sich dieser im Spann-Ausweichraum 16b des Kulissenteils 4 und wird am Ende der Ausweichbahn 36b von deren Schräge (in Figur 7) nach links zurück in den Parkraum 14b gedrängt.

Figur 8 zeigt das erste Ausführungsbeispiel der erfindungsgemäßen Anordnung nach dem Ausweichen des zweiten freien Endabschnitts 8b und zu Beginn eines Ausweichens des dritten freien Endabschnitts 8c. Dabei läuft die Rückseite der Aktivierungsschräge 34c des Steuerteils 2 gegen den freien Endabschnitt 8c, wodurch dieser aus dem Parkraum 14c in den Spann-Ausweichraum 16c (in Figur 8) nach rechts gedrängt wird.

Figur 9 zeigt das erste Ausführungsbeispiel der erfindungsgemäßen Anordnung während des Ausweichens des dritten freien Endabschnitts 8c. Dabei befindet sich dieser im Spann-Ausweichraum 16c des Kulissenteils 4 und wird am Ende der Ausweichbahn 36c von deren Schräge (in Figur 9) nach links zurück in den Parkraum 14c gedrängt.

Figur 10 zeigt das erste Ausführungsbeispiel der erfindungsgemäßen Anordnung nach dem Ausweichen des dritten freien Endabschnitts 8c und im Freilauf des Steuerteils 2 gegenüber dem Kulissenteil 4. Dabei befinden sich alle freien Endabschnitte 8a, 8b, 8c einerseits im jeweiligen Parkraum 14a, 14b, 14c und andererseits in der jeweiligen Freilaufbahn 26a, 27b, 27c. Alle Druckfedern 1a, 1b, 1c sind gespannt bzw. geladen. Die in Figur 10 gezeigte Positionierung des Steuerteils 2 gegenüber dem Kulissenteil 4 stellt einen möglichen Umkehrpunkt der Bewegung dar.

Figur 11 zeigt das erste Ausführungsbeispiel der erfindungsgemäßen Anordnung in der Rückbewegung des Steuerteils 2 gegenüber dem Kulissenteil 4 in Entspannrichtung. Die Anordnung befindet sich am Beginn der Aktivierung der dritten Druckfeder 1c. Ihr freier Endabschnitt 8c wird bei der Bewegung des Steuerteils 2 (in Figur 11) nach oben von seiner Aktivierungsschräge 34c aus dem Parkraum 14c (in Figur 11) nach links gedrängt. Dabei löst sich die Druckfeder 1c aus ihrer Blockierung.

Figur 12 zeigt das erste Ausführungsbeispiel der erfindungsgemäßen Anordnung während der Aktivierung der dritten Druckfeder 1 c kurz nachdem ihr freier Endabschnitt 8c aus dem Parkraum 14c geschnappt ist. Der Endabschnitt 8c drängt dabei zunächst kurzfristig über die Übergangsschräge und danach über die Endspann-Anlage 31 c das Steuerteil 2 (in Figur 12) nach oben. Dazu setzt die beschriebene Entladung der dritten Druckfeder 1 c an einer Stelle der Bewegung des Steuerteils 2 ein, die erfindungsgemäß um den Abstand 2x von derjenigen Stelle entfernt ist, an der die Ladung bzw. die Spannung der Druckfeder 1 c beendet wurde (vgl. Figur 5).

Figur 13 zeigt das erste Ausführungsbeispiel der erfindungsgemäßen Anordnung am Ende der Entladung bzw. Entspannung der dritten Druckfeder 1 c und während der Aktivierung der zweiten Druckfeder 1 b. Dabei ist der freie Endabschnitt 8c am Ende der Arbeitsbahn 12c angekommen und hat auf dem letzten Wegabschnitt indirekt den freien Endabschnitt 8b der Druckfeder 1b über die Aktivierungsschräge 34b aus dem Parkraum 14b gedrängt. Damit beginnt die Entladung der zweiten Druckfeder 1b an einer Stelle der Bewegung des Steuerteils 2, die um den Abstand x von derjenigen Stelle entfernt ist, an der die Ladung der zweiten Druckfeder 1 b beendet wurde (vgl. Figur 5).

Figur 14 zeigt das erste Ausführungsbeispiel der erfindungsgemäßen Anordnung während der Entladung der zweiten Druckfeder 1 b und zu Beginn der Überführung des dritten freien Endabschnitts 8c in die Freilaufbahn 26c. Dabei ist die zweite Druckfeder 1 b erst zu einem relativ kleinen Anteil entladen und der freie Endabschnitt 8c wird über die Freilaufschräge 32c in den Freilauf-Ausweichraum 18c gedrängt.

Figur 15 zeigt das erste Ausführungsbeispiel der erfindungsgemäßen Anordnung am Ende der Entladung der zweiten Druckfeder 1 b und während der Aktivierung der ersten Druckfeder 1 a über die Aktivierungsschräge 34a.

Figur 16 zeigt das erste Ausführungsbeispiel der erfindungsgemäßen Anordnung während der Entladung der ersten Druckfeder 1a und zu Beginn der Überführung des zweiten freien Endabschnitts 8b in die Freilaufbahn 26b.

Figur 17 zeigt das erste Ausführungsbeispiel der erfindungsgemäßen Anordnung am Ende der Entladung der ersten Druckfeder 1a und während einer Rückholung des zweiten und des dritten Endabschnitts 8b, 8c durch die Rückholschrägen 28b, 28c.

Figur 18 zeigt das erste Ausführungsbeispiel der erfindungsgemäßen Anordnung während der Rückholung des zweiten und des dritten freien Endabschnitts 8b, 8c, wodurch schließlich alle freie Endabschnitte 8a, 8b, 8c wieder in der jeweiligen Vorlaufbahn 24a, 24b, 24c angeordnet sind, und sich das Steuerteil 2 im Freilauf gegenüber dem Kulissenteil 4 befindet. Dabei sind die Druckfedern 1 a, 1b, 1c entladen bzw. entspannt. Der in Figur 18 gezeigte Freilauf entspricht demjenigen in Figur 2.

Bei jeder weiteren Steuerkulisse (hier zwei) entspricht die Summe der Längen ihrer beiden Freilaufbahnen einschließlich der Länge ihrer Ausweichbahn entlang der Relativbewegung der Länge der Freilaufbahn der ersten Steuerkulisse.

Figur 19 zeigt einen Ausschnitt eines zweiten Ausführungsbeispiels einer erfindungsgemäßen Anordnung. Dabei ist vereinfachend lediglich eine weitere Federsteuerung mit einer Arbeitskulisse 106, einer Steuerkulisse 122 und einer Feder 101 dargestellt. An der gezeigten Federsteuerung werden im Folgenden erfindungsgemäße Varianten zum ersten Ausführungsbeispiel der vorliegenden Erfindung (gemäß Figuren 1 bis 18) erläutert.

Statt einem ortfesten Kulissenteil und einem beweglichen Steuerteil ist beim zweiten Ausführungsbeispiel das Kulissenteil mit den Arbeitskulissen 106 und den Federn 101 beweglich, während das Steuerteil mit der Steuerkulissen 122 ortsfest ist.

Statt Druckfedern sind beim zweiten Ausführungsbeispiel Zugfedern 101 vorgesehen, deren erster Endabschnitt 110 (in Figur 19) oben am Kulissenteil befestigt ist, während der freie Endabschnitt 108 (in Figur 19) von oben nach unten spannbar ist. Die Zugfeder 101 ist im gespannten Zustand gezeigt.

Weiterhin hat die Arbeitskulisse 106 zwischen ihrer Arbeitsbahn 112 und ihrem Parkraum 114 einen etwa kreisbogenförmigen Übergangsbereich, wodurch sich statt der Parkschräge ein Parkbogen 120 ergibt.

Außerdem ist die Vorlaufbahn 124 (in Figur 19) unten geschlossen, so dass der freie Endabschnitt 108 nicht aus der Steuerkulisse 122 herausgeführt werden kann, und somit das Steuerteil mit dem Kulissenteil ständig im Eingriff bleibt.

Ein letzter wesentlicher Unterschied zwischen dem ersten und dem zweiten Ausführungsbeispiel der vorliegenden Erfindung betrifft nur weitere Federsteuerungen, die zusätzlich zur ersten Federsteuerung vorgesehen sind. Statt der Ausweichbahnen und den zugehörigen Spann-Ausweichräumen ist eine Klappe 136 in der Steuerkulisse 122 vorgesehen, die eine Drehachse 138, eine Aktivierungsschräge 134 und eine Seitenführung 140 hat. Die Klappe 136 ist durch eine (nicht gezeigte) Torsionsfeder in der in Figur 19 gezeigten Grundstellung vorgespannt. Dabei ist die Aktivierungsschräge 134 (vergleichbar mit dem ersten Ausführungsbeispiel) in einer gemeinsamen Wirklinie mit den Freilaufbahnen 126, 127 angeordnet und dabei um 45° zu dieser angestellt. Die Seitenführung 140 erstreckt sich in dieser Stellung der Klappe 136 entlang der Freilaufbahn 126 zwischen dieser und der Freilaufschräge 132.

Figur 20 zeigt den Ausschnitt des zweiten Ausführungsbeispiels gemäß Figur 19, wobei der freie Endabschnitt 108 die Aktivierungsschräge 134 passiert. Dabei überwindet der Endabschnitt 108 die relativ geringe Federkraft der nicht gezeigten Torsionsfeder und öffnet die Klappe 136. In der geöffneten Position erstreckt sich die Aktivierungsschräge 134 entlang der Freilaufbahn 127 zwischen dieser und der Entspann-Anlage 131.

Figur 21 zeigt den Ausschnitt des zweiten Ausführungsbeispiels, nachdem der freie Endabschnitt 108 die Klappe 136 mit der Aktivierungsschräge 134 passiert hat und die Klappe 136 wieder in ihre federvorgespannte Grundstellung zurück geschnappt ist. Der freie Endabschnitt 108 befindet sich an einer Stelle der Freilaufbahn 127, die die Umkehrstelle der Bewegung des Kulissenteils gegenüber dem Steuerteil (beide nicht näher gezeigt) sein kann.

Wenn sich das Kulissenteil mit der Arbeitskulisse 106 (in Figur 21) nun wieder nach unten bewegt, läuft der freie Endabschnitt 108 gegen die Ausweichschräge 134 der Klappe 136 und wird von dieser zur Entspann-Anlage 131 gedrängt (vgl. Figuren 11 und 12).

Abweichend von den gezeigten Ausführungsbeispielen kann die erfindungsgemäße Anordnung auch eine von drei abweichende Zahl von Federsteuerungen aufweisen.

Die Erfindung lässt sich neben den gezeigten translatorischen Bewegungen auch auf rotatorische Bewegungen anwenden.

Die Vorlaufbahnen, die Freilaufbahnen und die Arbeitsbahnen können von den gezeigten Ausführungsbeispielen abweichende Längen haben.

Weiterhin kann der erfindungsgemäße Versatz der Federwirkungen beliebig anders gewählt sein, als in Figur 1 mit "x" und "2x" gekennzeichnet ist. Die Ladung der Federn muss nicht synchron und nicht entlang gleich langer Arbeitsbahnen stattfinden.

Abweichend von den gezeigten Zug- bzw. Druckfedern können auch andere elastische Elemente (z.B. elastische Bänder) vorgesehen sein.

Die gezeigten Schrägen und Kurven können modifiziert werden, z.B. können die Übergänge zwischen den geraden Abschnitten und den schrägen Abschnitten und insbesondere die Übergangsschrägen der Kulissen abgerundet werden, um das Durchlaufen der Endabschnitte zu erleichtern.

### Bezugszeichenliste

- 1a, 1b, 1c: Druckfeder
- 2: Steuerteil
- 4: Kulissenteil
- 6a, 6b, 6c: Arbeitskulisse
- 8a, 8b, 8c: freier Endabschnitt
- 10a, 10b, 10c: Endabschnitt
- 12a, 12b, 12c: Arbeitsbahn
- 14a, 14b, 14c: Parkraum
- 16b, 16c: Spann-Ausweichraum
- 18b, 18c: Freilauf-Ausweichraum
- 20a, 20b, 20c: Parkschräge
- 22a, 22b, 22c: Steuerkulisse
- 24a, 24b, 24c: Vorlaufbahn
- 26a, 26b, 26c, 27b, 27c: Freilaufbahn
- 28b, 28c: Rückholschräge
- 30a: Anlage
- 30b, 30c: Spann-Anlage
- 31b, 31c: Entspann-Anlage
- 32b, 32c: Freilaufschräge
- 34a, 34b, 34c: Aktivierungsschräge
- 36b, 36c: Ausweichbahn
- 101: Zugfeder
- 106: Arbeitskulisse
- 108: freier Endabschnitt
- 110: Endabschnitt
- 112: Arbeitsbahn
- 114: Parkraum
- 118: Freilauf-Ausweichraum
- 120: Parkbogen
- 122: Steuerkulisse
- 124: Vorlaufbahn
- 126, 127: Freilaufbahn
- 128: Rückholschräge
- 130: Spann-Anlage
- 131: Entspann-Anlage
- 132: Freilaufschräge
- 134: Aktivierungsschräge
- 136: Klappe
- 138: Drehachse
- 140: Seitenführung

## Patentansprüche

1. Anordnung zur versetzten Kraftentfaltung eines ersten und zumindest eines weiteren elastischen Elements (1a, 1b, 1c; 101) entlang einer translatorischen oder rotatorischen Relativbewegung zwischen einem Kulissenteil (4) und einem Steuerteil (2), wobei jedes elastische Element (1a, 1b, 1 c; 101) einen freien Endabschnitt (8a, 8b, 8c; 108) hat, der in einer Spannrichtung der Relativbewegung spannbar und an jeweils einer ersten Stelle (14a, 14b, 14c; 114) der Relativbewegung gespannt festlegbar ist, und wobei zumindest ein freier Endabschnitt (8b, 8c; 108) an einer von der zugeordneten ersten Stelle (14b, 14c; 114) entlang der Relativbewegung beabstandeten Stelle auslösbar ist.

2. Anordnung nach Patentanspruch 1, wobei das Kulissenteil (4) eine erste Arbeitskulisse (6a) und zumindest eine weitere Arbeitskulisse (6b, 6c; 106) hat, und wobei das Steuerteil (2) eine erste Steuerkulisse (22a) und zumindest eine weitere Steuerkulisse (22b, 22c; 122) hat, wobei die erste Steuerkulisse (22a) eine Anlage (30a) und die weiteren Steuerkulissen (22b, 22c; 122) jeweils eine Spann-Anlage (30b, 30c) und eine davon in entlang der Relativbewegung beabstandete Entspann-Anlage (31 b, 31 c) haben, und wobei jeder freie Endabschnitt (8a, 8b, 8c; 108) in einer Arbeitskulisse (6a, 6b, 6c; 106) und in einer damit in Wirkverbindung stehenden Steuerkulisse (22a, 22b, 22c; 122) aufgenommen ist.

3. Anordnung nach Patentanspruch 2, wobei jede Arbeitskulisse (6a, 6b, 6c; 106) eine parallel zur Relativbewegung angeordnete Arbeitsbahn (12a, 12b, 12c; 112) und einen Parkraum (14a, 14b, 14c; 104) hat, in dem der zugeordnete freie Endabschnitt (8a, 8b, 8c; 108) festlegbar ist, und wobei die freien Endabschnitte (8a, 8b, 8c; 108) bei einer Relativbewegung in Spannrichtung vom Steuerteil (2) über die Anlage (30a) oder über die zumindest eine Spann-Anlage (30b, 30c; 130) entlang der Arbeitsbahn (12a, 12b, 12c; 112) führbar und von einer Parkschräge (20a, 20b, 20c) oder von einem Parkbogen (120) des Kulissenteils (4) in den jeweiligen Parkraum (14a, 14b, 14c; 114) überführbar und dort gespannt festlegbar sind.

4. Anordnung nach Patentanspruch 3, wobei bei einer Relativbewegung in einer der Spannrichtung entgegen gerichteten Entspannrichtung die freien Endabschnitte (8a, 8b, 8c; 108) jeweils von einer Aktivierungsschräge (34a, 34b, 34c; 134) oder einer Aktivierungskurve des Steuerteils (2) aus dem jeweiligen Parkraum (14a, 14b, 14c; 114) in die jeweilige Arbeitsbahn (12a, 12b, 12c; 112) überführbar und in Anlage mit der Anlage (30a) oder mit der jeweiligen Entspann-Anlage (31b; 31c; 131) bringbar sind.

5. Anordnung nach Patentanspruch 4, wobei die erste Steuerkulisse (22a) eine geradlinige Freilaufbahn (26a) hat, und wobei die weiteren Steuerkulissen (22b, 22c; 122) vor und hinter der jeweiligen Aktivierungsschräge (34b, 34c; 134) oder dem Aktivierungsbogen geradlinige Freilaufbahnen (26b, 27b, 26c, 27c; 126, 127) haben.

6. Anordnung nach Patentanspruch 4 oder 5, wobei jede weitere Arbeitskulisse (6b, 6c) benachbart zum Parkraum (14b, 14c) einen Spann-Ausweichraum (16b, 16c) hat, und wobei jede weitere Steuerkulisse (22b, 22c) benachbart zur Aktivierungsschräge (34b, 34c) eine Ausweichbahn (36b, 36c) hat.

7. Anordnung nach Patentanspruch 4 oder 5, wobei jede weitere Steuerkulisse (122) eine federvorgespannte Klappe (136) hat, an der die jeweilige Aktivierungsschräge (134) angeordnet ist, wobei die Klappe (136) bei der Relativbewegung in Spannrichtung eine Bewegung des jeweiligen freien Endabschnitts (108) entlang der Steuerkulisse (122) ermöglicht und bei der Relativbewegung in Entspannrichtung der freie Endabschnitt (108) von der Aktivierungsschräge (134) aus dem Parkraum (114) in die Arbeitsbahn (112) überführbar ist.

8. Anordnung nach einem der Patentansprüche 3 bis 7, wobei jede weitere Arbeitskulisse (6b, 6c; 106) an ihrem dem Parkraum (14b, 14c; 114) gegenüber liegenden Ende einen Freilauf-Ausweichraum (18b, 18c; 118) hat, in den der jeweilige weitere freie Endabschnitt (8b, 8c; 108) bei einer Relativbewegung in Entspannrichtung von einer Freilaufschräge (32b, 32c; 132) oder einer Freilaufkurve der Steuerkulisse (22b, 22c; 122) überführbar ist.

9. Anordnung nach Patentanspruch 8, wobei die Freilauf-Ausweichräume (18b, 18c; 118), die Parkräume (14a, 14b, 14c; 114) und die Spann-Ausweichräume (16b, 16c) jeweils quer zur Relativbewegung angeordnete Kulissenabschnitte sind.

10. Anordnung nach einem der Patentansprüche 3 bis 9, wobei die Freilauf-Ausweichräume (18b, 18c; 118), die Parkräume (14a, 14b, 14c; 114) und die Spann-Ausweichräume (16b, 16c) jeweils an gleichen Stellen des Kulissenteils (4) entlang der Relativbewegung angeordnet sind.

11. Anordnung nach einem der Patentansprüche 3 bis 10, wobei die Abstände der Aktivierungsschrägen (34b, 34c) oder der Aktivierungsbögen benachbarter Steuerkulissen (22b, 22c) und die Abstände der Entspann-Anlagen (31 b, 31 c) benachbarter Steuerkulissen (22b; 22c) der Länge der Arbeitsbahnen (12b, 12c) entsprechen.

12. Anordnung nach einem der vorhergehenden Patentansprüche, wobei ein dem freien Endabschnitt (8a, 8b, 8c; 108) gegenüber liegender Endabschnitt (10a, 10b, 10c; 110) jedes elastischen Elements (1 a, 1b, 1 c; 101) am Kulissenteil (4) befestigt ist.

13. Anordnung nach einem der Patentansprüche 2 bis 12 mit zwei weiteren elastischen Elementen (1b, 1c), mit zwei weiteren Arbeitskulissen (6b, 6c) und mit zwei weiteren Steuerkulissen (22b, 22c).

14. Anordnung nach einem der Patentansprüche 1 bis 13 mit einem Dämpfer, über den die Relativbewegung in Entspannrichtung dämpfbar ist.

15. Anordnung nach einem der Patentansprüche 1 bis 14, wobei das elastische Element eine Druckfeder (1 a, 1b, 1 c) oder eine Zugfeder (101) ist.

16. Anordnung nach einem der Patentansprüche 1 bis 15, wobei das Kulissenteil (4) ortsfest und das Steuerteil (2) beweglich ist.

17. Anordnung nach Patentanspruch 16, wobei das Kulissenteil (4) an einem Möbel und das Steuerteil (2) an einem Schublade befestigt ist.

## Claims

1. Arrangement for the staggered release of force of a first and at least one further resilient element (1a, 1b, 1c; 101) along a translational or rotary relative movement between a slide part (4) and a control part (2), wherein each resilient element (1a, 1b, 1c; 101) has a free end portion (8a, 8b, 8c; 108) which can be tensioned in a tensioning direction of the relative movement and can be secured in the tensioned state at a first point (14a, 14b, 14c; 114) of the relative movement, and wherein at least one free end portion (8b, 8c; 108) can be released at a point that is at a distance from the associated first point (14b, 14c; 114) along the relative movement.

2. Arrangement according to patent claim 1, wherein the slide part (4) has a first working slide (6a) and at least one further working slide (6b, 6c; 106), and wherein the control part (2) has a first control slide (22a) and at least one further control slide (22b, 22c; 122), wherein the first control slide (22a) has an abutment (30a) and the further control slides (22b, 22c; 122) each have a tensioning abutment (30b, 30c) and a release abutment (31 b, 31 c) at a distance therefrom along the relative movement, and wherein each free end portion (8a, 8b, 8c; 108) is received in a working slide (6a, 6b, 6c; 106) and in a control slide (22a, 22b, 22c; 122) operatively connected thereto.

3. Arrangement according to patent claim 2, wherein each working slide (6a, 6b, 6c; 106) has a working path (12a, 12b, 12c; 112), which is arranged parallel to the relative movement, and a parking space (14a, 14b, 14c; 104) in which the associated free end portion (8a, 8b, 8c; 108) can be secured, and wherein, in the case of a relative movement of the control part (2) in the tensioning direction, the free end portions (8a, 8b, 8c; 108) can be guided by way of the abutment (30a) or by way of the at least one tensioning abutment (30b, 30c; 130) along the working path (12a, 12b, 12c; 112) and transferred from an oblique parking portion (20a, 20b, 20c) or from a parking curve (120) of the slide part (4) into the parking space (14a, 14b, 14c; 114) and secured therein in the tensioned state.

4. Arrangement according to patent claim 3, wherein, in the case of a relative movement in a release direction in the opposite direction to the tensioning direction, the free end portions (8a, 8b, 8c; 108) can each be transferred by an oblique activation portion (34a, 34b, 34c; 134) or an activation curve of the control part (2) from the parking space (14a, 14b, 14c; 114) into the working path (12a, 12b, 12c; 112) and can be brought into abutment with the abutment (30a) or with the release abutment (31 b, 31c; 131).

5. Arrangement according to patent claim 4, wherein the first control slide (22a) has a straight free-running path (26a), and wherein the further control slides (22b, 22c; 122) have straight free-running paths (26b, 27b, 26c, 27c; 126, 127) in front of and behind the oblique activation portion (34b, 34c; 134) or the activation curve.

6. Arrangement according to patent claim 4 or 5, wherein each further working slide (6b, 6c) has a tension deviation space (16b, 16c) adjacent to the parking space (14b, 14c), and wherein each further control slide (22b, 22c) has a deviation path (36b, 36c) adjacent to the oblique activation portion (34b, 34c).

7. Arrangement according to patent claim 4 or 5, wherein each further control slide (122) has a spring-biased flap (136) on which the oblique activation portion (134) is arranged, wherein, in the case of relative movement in the tensioning direction, the flap (136) permits a movement of the free end portion (108) along the control slide (122) and, in the case of relative movement in the release direction, the free end portion (108) can be transferred by the oblique activation portion (134) out of the parking space (114) into the working path (112).

8. Arrangement according to any one of patent claims 3 to 7, wherein each further working slide (6b, 6c; 106) has at its end located opposite the parking space (14b, 14c; 114) a free-running deviation space (18b, 18c; 118) into which the further free end portion (8b, 8c; 108) can be transferred in the case of a relative movement in the release direction by an oblique free-running portion (32b, 32c; 132) or a free-running curve of the control slide (22b, 22c; 122).

9. Arrangement according to patent claim 8, wherein the free-running deviation spaces (18b, 18c; 118), the parking spaces (14a, 14b, 14c; 114) and the tension deviation spaces (16b, 16c) are in each case slide portions that are arranged transversely to the relative movement.

10. Arrangement according to any one of claims 3 to 9, wherein the free-running deviation spaces (18b, 18c; 118), the parking spaces (14a, 14b, 14c; 114) and the tension deviation spaces (16b, 16c) are in each case arranged at the same points of the slide part (4) along the relative movement.

11. Arrangement according to any one of claims 3 to 10, wherein the spacing of the oblique activation portions (34b, 34c) or of the activation curves of adjacent control slides (22b, 22c) and the spacing of the release abutments (31 b, 31 c) of adjacent control slides (22b, 22c) corresponds to the length of the working paths (12b, 12c).

12. Arrangement according to any one of the preceding patent claims, wherein an end portion (10a, 10b, 10c; 110) of each resilient element (1 a, 1 b, 1 c; 101) located opposite the free end portion (8a, 8b, 8c; 108) is fastened to the slide part (4).

13. Arrangement according to any one of patent claims 2 to 12 having two further resilient elements (1b, 1 c), having two further working slides (6b, 6c) and having two further control slides (22b, 22c).

14. Arrangement according to any one of patent claims 1 to 13 having a damper via which the relative movement in the release direction can be damped.

15. Arrangement according to any one of patent claims 1 to 14, wherein the resilient element is a pressure spring (1 a, 1b, 1 c) or a tension spring (101).

16. Arrangement according to any one of patent claims 1 to 15, wherein the slide part (4) is fixed and the control part (2) is movable.

17. Arrangement according to patent claim 16, wherein the slide part (4) is fastened to an item of furniture and the control part (2) is fastened to a drawer.

## Revendications

1. Dispositif servant à déployer des forces de manière décalée d'un premier élément et d'au moins un autre élément élastique (1a, 1b, 1c ; 101) le long d'un déplacement relatif par translation ou par rotation entre un élément de coulisse (4) et un élément de commande (2), sachant que chaque élément élastique (1a, 1b, 1c ; 101) comporte une section d'extrémité (8a, 8b, 8c ; 108) libre, qui peut être tendue dans une direction de tension du mouvement relatif et qui peut être fixée de manière tendue au niveau respectivement d'un premier endroit (14a, 14b, 14c ; 114) du déplacement relatif, et sachant qu'au moins une section d'extrémité (8b, 8c ; 108) libre peut se dégager au niveau d'un premier endroit (14b, 14c ; 114) associé le long de l'endroit tenu à distance du déplacement relatif.

2. Dispositif selon la revendication 1, sachant que la partie de coulisse (4) comporte une première coulisse de travail (6a) et au moins une autre coulisse de travail (6b, 6c ; 106), et sachant que la partie de commande (2) comporte une première coulisse de commande (22a) et au moins une autre coulisse de commande (22b, 22c ; 122), sachant que la première coulisse de commande (22a) présente un appui (30a) et que les autres coulisses de commande (22b, 22c ; 122) présentent respectivement un appui de tension (30b, 30c) et un appui de détente (31b, 31c), à distance de ce dernier, le long du déplacement relatif, et sachant que chaque section d'extrémité (8a, 8b, 8c ; 108) libre est logée dans une coulisse de travail (6a, 6b, 6c ; 106) et dans une coulisse de commande (22a, 22b, 22c ; 122) se trouvant en liaison fonctionnelle avec la coulisse de travail.

3. Dispositif selon la revendication 2, sachant que chaque coulisse de travail (6a, 6b, 6c ; 106) comporte une voie de travail (12a, 12b, 12c ; 112) disposée de manière parallèle par rapport au déplacement relatif et un espace de stationnement (14a, 14b, 14c ; 104), dans lequel la section d'extrémité (8a, 8b, 8c ; 108) libre associée peut être fixée, et sachant que les sections d'extrémité (8a, 8b, 8c ; 108) libres peuvent être guidées lors d'un déplacement relatif dans la direction de tension par l'élément de commande (2) au-dessus de l'appui (30a) ou au-dessus de l'appui de tension (30b, 30c ; 130) au moins au nombre de un le long de la voie de travail (12a, 12b, 12c ; 112) et peuvent être transférées par un chanfrein de stationnement (20a, 20b, 20c) ou par un arc de stationnement (120) de l'élément de coulisse (4) dans l'espace de stationnement (14a, 14b, 14c ; 114) respectif et y être fixées de manière tendue.

4. Dispositif selon la revendication 3, sachant lors d'un déplacement relatif dans une direction de détente orientée de manière opposée à la direction de tension, les sections d'extrémité (8a, 8b, 8c ; 108) libres peuvent être transférées respectivement par un chanfrein d'activation (34a, 34b, 34c ; 134) ou par une courbe d'activation de l'élément de commande (2) en dehors de l'espace de stationnement (14a, 14b, 14c ; 114) respectif dans la voie de travail (12a, 12b, 12c ; 112) respective et peuvent être amenées en appui avec l'appui (30a) ou avec l'appui de détente (31b ; 31c ; 131) respectif.

5. Dispositif selon la revendication 4, sachant que la première coulisse de commande (22a) comporte une voie de course libre (26a) en ligne droite, et sachant que les autres coulisses de commande (22b, 22c ; 122) comportent des voies de course libre (26b, 27b, 26c, 27c ; 126, 127) en ligne droite avant et après le chanfrein d'activation (34b, 34c ; 134) respectif ou l'arc d'activation.

6. Dispositif selon la revendication 4 ou 5, sachant que chaque autre coulisse de travail (6b, 6c) comporte de manière adjacente à l'espace de stationnement (14b, 14c) un espace de dégagement de tension (16b, 16c), et sachant que chaque autre coulisse de commande (22b, 22c) comporte de manière adjacente au chanfrein d'activation (34b, 34c) une voie de dégagement (36b, 36c).

7. Dispositif selon la revendication 4 ou 5, sachant que chaque autre coulisse de commande (122) comporte un clapet (136) précontraint par ressort, sur lequel le chanfrein d'activation respectif (134) est disposé, sachant que le clapet (136) permet lors du déplacement relatif dans la direction de tension un déplacement de la section d'extrémité (108) libre respective le long de la coulisse de commande (122) et que la section d'extrémité (108) libre peut être transférée, lors du déplacement relatif dans la direction de détente, par le chanfrein d'activation (134) en dehors de l'espace de stationnement (114) dans la voie de travail (112).

8. Dispositif selon l'une quelconque des revendications 3 à 7, sachant que chaque autre coulisse de travail (6b, 6c ; 106) comporte au niveau de son extrémité opposée à l'espace de stationnement (14b, 14c ; 114) un espace de dégagement de course libre (18b, 18c ; 118), dans lequel chaque autre section d'extrémité (8b, 8c ; 108) libre peut être transférée lors d'un déplacement relatif dans la direction de détente par un chanfrein de course libre (32b, 32c ; 132) ou une courbe de course libre de la coulisse de commande (22b, 22c ; 122).

9. Dispositif selon la revendication 8, sachant que les espaces de dégagement de course libre (18b, 18c ; 118), les espaces de stationnement (14a, 14b, 14c ; 114) et les espaces de dégagement de tension (16b, 16c) sont respectivement des sections de coulisse disposées de manière transversale par rapport au déplacement relatif.

10. Dispositif selon l'une quelconque des revendications 3 à 9, sachant que les espaces de dégagement de course libre (18b, 18c ; 118), les espaces de stationnement (14a, 14b, 14c ; 114) et les espaces de dégagement de tension (16b, 16c) sont disposés respectivement aux mêmes endroits de l'élément de coulisse (4) le long du déplacement relatif.

11. Dispositif selon l'une quelconque des revendications 3 à 10, sachant que les espacements des chanfreins d'activation (34b, 34c) ou des arcs d'activation des coulisses de commande (22b, 22c) adjacentes et les espacements des appuis de détente (31b, 31c) des coulisses de commande adjacentes correspondent à la longueur des voies de travail (12b, 12c).

12. Dispositif selon l'une quelconque des revendications précédentes, sachant qu'une section d'extrémité (10a, 10b, 10c ; 110) de chaque élément élastique (1a, 1b, 1c ; 101), opposée à la section d'extrémité libre (8a, 8b, 8c ; 108), est fixée à l'élément de coulisse (4).

13. Dispositif selon l'une quelconque des revendications 2 à 12 comportant deux éléments élastiques supplémentaires (1b, 1c), deux coulisses de travail supplémentaires (6b, 6c) et deux coulisses de commande supplémentaires (22b, 22c).

14. Dispositif selon l'une quelconque des revendications 1 à 13 comportant un amortisseur, par l'intermédiaire duquel le déplacement relatif peut être amorti dans la direction de détente.

15. Dispositif selon l'une quelconque des revendications 1 à 14, sachant que l'élément élastique est un ressort de pression (1a, 1b, 1c) ou un ressort de traction (101).

16. Dispositif selon l'une quelconque des revendications 1 à 15, sachant que l'élément de coulisse (4) est stationnaire et que l'élément de commande (2) est mobile.

17. Dispositif selon la revendication 16, sachant que l'élément de coulisse (4) est fixé à un meuble et que l'élément de commande (2) est fixé à un tiroir.
